# EUROPÄISCHE PATENTSCHRIFT

(11) **EP 0 087 106 B1**
(45) Veröffentlichungstag und Bekanntmachung des Hinweises auf die Patenterteilung: **15.07.1987**
(21) Anmeldenummer: 83101439.4
(22) Anmeldetag: 15.02.1983
(51) Int. Cl.: B31B 3/60

(54) **Manipulator zur Herstellung von Schachteln**
Handling apparatus for making boxes
Appareil de manutention pour la fabrication de boîtes

(30) Priorität: 15.02.1982 BG 55394/82
(43) Veröffentlichungstag der Anmeldung: 31.08.1983
(73) Patentinhaber: V M E I "LENIN", BG-1156 Sofia (BG)
(72) Erfinder: Dautov, Dimitar Angelov, Dipl.-Ing., Kostenez (BG); Konstantinov, Michail Sotirov Dipl.-Ing., Losen (BG)
(74) Vertreter: Finck, Dieter, Dr.Ing.

## Beschreibung

Die Erfindung betrifft einen Manipulator zur Herstellung von Schachteln, insbesondere tunnelförmigen Parallelepiped-Schachteln für Verpakkungen und für Streichhölzer, bestehend aus einem Zuschnitte enthaltenden Magazin, einem unterhalb des Magazins angeordneten Zuführungsmechanismus, einem hinter dem Magazin befindlichen Förderer, dem entlang sich schraubenflächenförmige Biegeeinrichtungen zum Richten und Biegen der Zuschnitte erstrecken, und einem Behälter mit Klebstoff, der mit einer klebstoffauftragenden Scheibe versehen ist.

Ein solcher Manipulator ist bereits interner Stand der Technik. Nachteil dieses bekannten Manipulators ist die unsichere Zuführung der Zuschnitte, da der Zuführmechanismus über Zahnräder angetrieben wird und dadurch eine Vibrationsbewegung des die Zuschnitte enthaltenden Magazins entsteht, die zu einer mangelhaften Zentrierung bzw. Ausrichtung der Zuschnitte führt, bevor sie zu den formgebenden Elementen der Maschine gelangen. Wegen eines sehr kurzfristigen Anpressens der zusammenzufügenden Bereiche der Schachtel können nur schnell wirkende Klebstoffe verwendet werden, die Anlass zur Verunreinigung der Führungs- und Formungselemente der Maschine und damit zu Störungen geben. Eine verstärkte Reibung zwischen dem mangelhaft teilbearbeiteten Werkstücken und weiteren formgebenden Elementen verursacht häufige Verstopfungen und damit den Ausfall der Maschine.

Aus den Mängeln in der Arbeitsweise der bekannten Maschine folgt die der Erfindung zugrundeliegende Aufgabe, den bekannten Manipulator mit den eingangs erwähnten Merkmalen so auszubilden, dass ein störungsfreies Formen und Kleben von Schachteln ohne Unterbrechung eines Serienfertigungsvorganges mit ihm möglich ist.

Diese Aufgabe wird erfindungsgemäss dadurch gelöst, dass der Zuführmechanismus für die Zuschnitte einen Ausstosser mit keilförmigen Zähnen aufweist, dass der Förderer ein Bandförderer ist und Andrücker auf die Länge seines Förderbandes verteilt sind, und dass eine Zentrierschiene und ein Kettenförderer unterhalb des Bandförderers derart angeordnet sind, dass das Ende der Zentrierschiene den Anfang des Kettenförderers überlappt, wobei die in der Zentralschiene zu Schachteln gebogenen Zuschnitte von dem Kettenförderer aufgenommen und an das untere Trum des Förderbandes angedrückt werden.

Zweckmässigerweise ist am Ausgang des Bandförderers eine Sortiereinrichtung angeordnet.

Vorteilhafterweise besteht jeder Andrücker aus einem Körper, der an seinem Ende Rollen aufweist, die durch eine Feder für das Andrücken vorgespannt sind.

Die Zentrierschiene hat vorzugsweise einen Sektor für grobe Zentrierung und einen Sektor für feine Zentrierung, die hintereinander und auf demselben Niveau angeordnet sind.

Der Sektor für die grobe Zentrierung kann aus einem Träger mit zylindrischen Rollen, die auf seiner Länge angeordnet sind, und aus Schienen mit Rollen bestehen, die auf beiden Seiten parallel zum Träger angeordnet sind.

Der Sektor für die feine Zentrierung kann aus einem Zentrier-Prisma bestehen, an dessen beiden Längsseiten Rollen angeordnet sind.

Die Rollen des Sektors für die feine Zentrierung an den beiden Längsseiten des Zentrier-Prismas sind zweckmässigerweise zueinander versetzt angeordnet.

Der Profilkettenförderer hat vorzugsweise eine Profilkette mit Gliedern in Form eines doppelten U-Profils, die mittels Zwischengliedern miteinander verbunden sind.

Die eine Öffnung des U-Profils entspricht vorteilhafterweise den Schachtelabmessungen.

Die Sortiereinrichtung kann aus einer Stange bestehen, die in dem Profil des von den Gliedern gebildeten Kanals liegt, wobei die Stange in einer spiralförmigen Ader und einem an ihr angeschweissten spiralförmigen Draht ausläuft.

Der erfindungsgemässe Manipulator hat den Vorteil, dass eine Führung und ein Andrücken der Schachtel während des gesamten Förderwegs gewährleistet ist. Die Betriebssicherheit des Manipulators wird infolge der verbesserten Zuführung der Rohlinge, durch die günstige Formgebung der Elemente und seine Produktivität aufgrund des Wegfalls von Stillstandszeiten wegen Verunreinigungen mit Klebstoff erhöht. Der Manipulator arbeitet geräuschlos, hat nur einen geringen Verbrauch an elektrischer Energie und verwendet einen Universalklebstoff, was eine ausgezeichnete Qualität der Klebungen ergibt.

Anhand von Zeichnungen wird ein Ausführungsbeispiel der Erfindung näher erläutert. Es zeigt:
Fig. 1 schematisch eine Gesamtansicht des Manipulators mit der kinematischen Kette,
Fig. 2 schematisch eine Draufsicht auf den Zuführmechanismus für die Rohlinge,
Fig. 3 einen Längsschnitt durch einen Andrükker des Bandförderers,
Fig. 4 schematisch eine Draufsicht auf den Sektor für grobe Zentrierung,
Fig. 5 die Ansicht A-A von Fig. 4,
Fig. 6 schematisch eine Draufsicht auf den Sektor für feine Zentrierung,
Fig. 7 die Ansicht B-B von Fig. 6,
Fig. 8 eine Seitenansicht der Profilkette,
Fig. 9 einen Querschnitt eines Glieds der Profilkette und
Fig. 10 schematisch eine Ansicht der Sortiereinrichtung.

Der in der Zeichnung gezeigte Manipulator hat ein vertikales Magazin 1 für Rohlinge 2. Vor dem Magazin 1 ist ein Zuführmechanismus 3 für die Rohlinge 2 mit Ausstossern 4 angeordnet. Hinter dem Magazin 1 ist ein Teiler 5 für das Abtrennen der Rohlinge 2 mit einem Anschluss 6 vorgesehen, der den einzelnen Durchgang der Rohlinge 2 gewährleistet.

Unmittelbar neben dem Teiler 5 ist das Anfangsteil eines Bandförderers 7 angeordnet, der aus einem tragenden Gestell 8 besteht, an dem Andrücker 9 mit Rollen 10 angebracht sind, unter denen ein Förderband 11 liegt. Unterhalb des Bandförderers 7 befindet sich eine Zentrierschiene bzw. Lehre 12, die einen Sektor 13 für eine grobe Zentrierung 13 und einen Sektor 14 für eine feine Zentrierung 14 der Rohlinge 2 aufweist.

Vor dem Ende der Zentrierschiene 12 beginnt der Anfangsteil eines Profilkettenförderers 15, der aus einer Profilkette 16 mit einem Antriebskettenzahnrad 17 und einem angetriebenen Kettenzahnrad 18 besteht. Das Antriebskettenzahnrad 17 ist mit einem Stirnrad 19 fest verbunden, das ständig mit einem Zahnrad 44 einer Antriebstrommel 20 des Bandförderers 7 in Eingriff steht. Am Ende des Bandförderers 7 beginnt der Anfangsteil einer Sortiereinrichtung 21, die zum Ausscheiden von nicht geklebten Schachteln und zur Weiterführung der geklebten Schachteln dient.

Vor dem Anfang des Profilkettenförderers 15 und unterhalb der Zentrierschiene 12 ist die Klebstoff auftragende Einrichtung 45 angeordnet, die aus einem Behälter für Klebstoff mit einer darin eingetauchten Klebstoffzuführscheibe 23 und einer daran anstossenden Klebstoff auftragenden Scheibe 24 besteht. Die Einrichtung 45 hat einen Antrieb in Form eines Zahnradgetriebes, das von einem Elektromotor 25 angetrieben wird. Die Klebstoffdicke wird von einem Regler 22 eingestellt, der dicht an der Klebstoffzuführscheibe 23 sitzt. Mit dem Elektromotor 25 sind über Getriebe auch der Zuführmechanismus 3 für die Rohlinge 2 und der Profilkettenförderer 15 gekoppelt, der den Bandförderer 7 antreibt.

Der Zuführmechanismus 3 für die Rohlinge 2 (Fig. 2) besteht aus Führungen 26, zwischen denen sich der Ausstosser 4 hin und her bewegt, der durch ein Kurbelgetriebe 27 angetrieben wird. Im Vorderteil des Ausstossers 4 sind zwei Profilzähne 28 ausgebildet, welche zum Ausstossen der Rohlinge 2 aus dem Magazin 1 dienen.

Jeder Andrücker 9 (Fig. 3) besteht aus einem Körper 29, an dessen Unterteil zwei Rollen 10 versetzt angeordnet sind. Auf den Körper 29 ist eine Feder 30 aufgesteckt, deren eines Ende in eine Kunststoffbüchse 31 ragt, die in das tragende Gestell 8 angepresst ist und als Führung des Körpers 29 dient. Der Körper 29 ist am tragenden Gestell 8 durch Muttern 32 gehalten, die auch der Hubbegrenzung dienen.

Der Sektor 13 für die grobe Zentrierung (Fig. 4) besteht aus einem Träger 33 mit U-förmigem Querschnitt, dessen Öffnung aufwärts gerichtet ist. Längs des Trägers 33 sind zylindrische Rollen 34 angebracht, die zum Transport der Rohlinge 2 dienen.

Auf beiden Seiten des Trägers 33 sind in einem festgelegten Abstand Schienen 35 angeschweisst, die Rollen 46 konsolartig längs der Schienen-Aussenseite tragen. Parallel zu den Schienen 35 sind über dem Niveau der Rollen 46 auf beiden Seiten schraubenflächenförmige Biegeeinrichtungen 36 angebracht, die zur Biegung der äusseren Seiten der Rohlinge 2, für die grobe Zentrierung der Rohlinge 2 und zur Verminderung von elastischen Spannungen im Werkstoff dienen.

Das Vorderteil der schraubenflächenförmigen Biegeeinrichtungen 36 (Fig. 5) ist nach aufwärts gedreht und liegt auf einem höheren Niveau als die Rollen 46. Der Sektor zur Feinzentrierung 14 (Fig. 6) besteht aus einem Prisma 37, an dessen beiden Längsseiten versetzt angeordnete Sitze für die Rollen 47 ausgebildet sind. Auf beiden Seiten des zentrierenden Prismas 37 sind breite schraubenflächenförmige Biegeeinrichtungen 38 zur Biegung und feinen Zentrierung der inneren Seiten der Rohlinge 2 angeordnet. Das Vorderteil der breiten schraubenflächenförmigen Biegeeinrichtungen 38 ist leicht nach oben gedreht und ragt über das Niveau der Rollen 47 hinaus (Fig. 7). Wenn die Schachtel 39 die schraubenflächenförmigen Biegeeinrichtungen 38 verlässt, hat sie fast ihre endgültige Form angenommen.

Die Profilkette 16 des Profilkettenförderers 15 (Fig. 8) besteht aus Gliedern 40 in Form eines doppelten U-Profils. An den Schenkeln des unteren U-Profils sind die Glieder 48 der Kette angebracht, während die Schenkel des oberen U-Profils zur Aufnahme der fertig geformten Schachtel dienen (Fig. 9).

Die Sortiereinrichtung 21 (Fig. 10) besteht aus einer Stange 41, die in dem Kanal des oberen U-Profils (Fig. 8) der Profilkette 16 angeordnet und an der Zentrierschiene 12 angebracht ist. Am anderen Ende der Stange 41 ist eine spiralartige Ader 42 angebracht, an der ein versetzter spiralartiger Stahldraht 43 befestigt ist, welcher zum Drehen der Schachtel um 120° dient.

Der Manipulator arbeitet folgendermassen:
Bei der Hin- und Herbewegung des Ausstossers 4 stossen die Profilzähne 28 den untersten Rohling 2 aus dem Magazin 1 heraus. Der Rohling 2 geht zwischen dem Teiler 5 und dem Anschluss 6 hindurch, die nur einen einzigen Rohling durchlassen, und gelangt zwischen den Bandförderer 7 und die zylindrischen Rollen 34 im Sektor 13 für die grobe Zentrierung längs der Zentrierschiene 12. Der auf diese Weise angedrückte Rohling 2 bewegt sich vorwärts und gelangt in den Bereich der schraubenflächenförmigen Biegeeinrichtungen 36, die die äusseren Seiten des Rohlings 2 abwärts biegen und gleichzeitig grob zentrieren. Dann gelangt der Rohling 2 in den Sektor für die feine Zentrierung 14, wo er unter der Wirkung der breiten schraubenflächenförmigen Biegeeinrichtungen 38 zum zentrierenden Prisma 37 genau zentriert wird und auf Grund der Biegung der inneren Seiten des Rohlings 2 U-Form erhält. Bei dieser Biegung um das zentrierende Prisma 37 entsteht die Hohlform. Bei seiner weiteren Vorwärtsbewegung läuft der gebogene Rohling 2 über die Klebstoff auftragende Scheibe 24, die den inneren Deckel mit Klebstoff bestreicht. Die Dicke der Klebstoffschicht auf der Klebstoff auftragenden Scheibe 24 wird durch den Regler 22 stufenlos reguliert.

Bei der weiteren Bewegung längs des zentrierenden Prismas 37 wird die Schachtel fertig geformt, wobei ihre Deckel einander überlappen. Wenn die so hohl geformte und mit Klebstoff versehene Schachtel das zentrierende Prisma 37 verlässt, wird sie vom Profilkettenförderer 15 aufgenommen und an das Förderband 11 des Bandförderers 7 angedrückt, was eine hochwertige Klebung ergibt. Die Schachtel wird dann der Sortiereinrichtung 21 zugeführt. Bei ihrer Bewegung längs der spiralförmigen Ader 42 kommt sie zu dem spiralförmigen Stahldraht 43, der sie um 120° dreht, so dass sie abfällt. Bei diesem Drehen der fertigen Schachtel öffnen sich die Deckel, wenn sie nicht geklebt sind. Die Schachtel fällt von der spiralförmigen Ader 42 in den Behälter für Ausschussstücke, während die qualitätsgerechten Schachteln beim Verlassen der Sortiereinrichtung 21 in den Behälter für die Fertigprodukte gelangen.

## Patentansprüche

1. Manipulator zur Herstellung von Schachteln, insbesondere tunnelförmigen Parallelepiped-Schachteln für Verpackungen und für Streichhölzer, bestehend aus
a) einem Zuschnitt enthaltenden Magazin (1);
b) einem unterhalb des Magazins (1) angeordneten Zuführungsmechanismus (3);
c) einem hinter dem Magazin (1) befindlichen Förderer (7), dem entlang sich schraubenflächenförmige Biegeeinrichtungen (36, 38) zum Richten und Biegen der Zuschnitte erstrecken;
d) und einem Behälter (45) mit Klebstoff, der mit einer klebstoffauftragenden Scheibe versehen ist, dadurch gekennzeichnet, dass
-der Zuführmechanismus (3) für die Zuschnitte einen Ausstosser (4) mit keilförmigen Zähnen (28) aufweist;
- der Förderer (7) ein Bandförderer ist und Andrücker (9) auf die Länge seines Förderbandes (11) verteilt-sind;
-eine Zentrierschiene (12) und ein Kettenförderer (15) unterhalb des Bandförderers (7) derart angeordnet sind, dass das Ende der Zentrierschiene (12) den Anfang des Kettenförderers (15) überlappt, wobei die in der Zentrierschiene (12) zu Schachteln gebogenen Zuschnitte von dem Kettenförderer (15) aufgenommen und an das untere Trum des Förderbandes (11) angedrückt werden.

2. Manipulator nach Anspruch 1, dadurch gekennzeichnet, dass am Ausgang des Bandförderers (7) eine Sortiereinrichtung (21) angeordnet ist.

3. Manipulator nach Anspruch 1 oder 2, dadurch gekennzeichnet, dass jeder der Andrücker (9) aus einem Körper (29) besteht, der an einem Ende Rollen (10) aufweist, die durch eine Feder (30) für das Andrücken vorgespannt sind.

4. Manipulator nach einem der Ansprüche 1 bis 3, dadurch gekennzeichnet, dass die Zentrierschiene (12) einen Sektor (13) für grobe Zentrierung und einen Sektor (14) für feine Zentrierung aufweist, die hintereinander und auf demselben Niveau angeordnet sind.

5. Manipulator nach Anspruch 4, dadurch gekennzeichnet, dass der Sektor (13) für die grobe Zentrierung aus einem Träger (33) mit zylindrischen Rollen (34), die auf seiner Länge angeordnet sind, und aus Schienen (35) mit Rollen (46) besteht, die auf beiden Seiten parallel zum Träger (33) angeordnet sind.

6. Manipulator nach den Ansprüchen 4 oder 5, dadurch gekennzeichnet, dass der Sektor (14) für die feine Zentrierung aus einem Zentrierprisma (37) besteht, an dessen beiden Längsseiten Rollen (47) angeordnet sind.

7. Manipulator nach Anspruch 4, dadurch gekennzeichnet, dass die Rollen (47) des Sektors (14) für die feine Zentrierung an beiden Längsseiten des Zentrierprismas (37) zueinander versetzt angeordnet sind.

8. Manipulator nach einem der Ansprüche 1 bis 7, dadurch gekennzeichnet, dass der Profilkettenförderer (15) eine Profilkette (16) mit Gliedern (40) in Form eines doppelten U-Profils aufweist, die mittels Zwischengliedern (48) miteinander verbunden sind.

9. Manipulator nach Anspruch 8, dadurch gekennzeichnet, dass die eine Öffnung des U-Profils den Abmessungen der herzustellenden Schachtel entspricht.

10. Manipulator nach Anspruch 2 und einem der Ansprüche 8 und 9, dadurch gekennzeichnet, dass die Sortiereinrichtung (21) aus einer Stange (41) besteht, die in dem Profil des von den Gliedern (40) gebildeten Kanals liegt, wobei die Stange (41) in einer spiralförmigen Ader (42) und einem an ihr angeschweissten spiralförmigen Draht (43) ausläuft.

## Claims

1. Handling apparatus for the production of boxes, in particular tunnel shaped parallelepipidic boxes for packagings and for matches, consisting of
a) a blanks-containing magazine (1);
b) a delivery mechanism (3) arranged below the magazine (1);
c) a conveyor (7), along which extend helical surface shaped deflecting arrangements (36, 38) for orienting and bending of the blanks;
d) and a container (45) with adhesive which is provided with an adhesive spreading disc, characterised in that - the supply mechanism (3) for the blanks possesses an ejector (4) with wedge-shaped teeth (28);
- the conveyor (7) is a belt conveyor and presses (9) are distributed along the length of its conveyor belt (11);
- a centering rail (12) and a chain conveyor (15) below the belt conveyor (7) are so arranged that the end of the centering rail (12) overlaps the beginning of the chain conveyor, with the blanks bent to boxes in the centering rail (12) being removed from the chain conveyor (15) and forced against the lower section of the conveyor belt (11).

2. Handling apparatus according to claim 1, characterised in that a separating arrangement (21) is arranged at the exit from the conveyor belt.

3. Handling apparatus according to claim 1 or 2, characterised in that each of the presses (9) consists of body (29) which possesses at one end rollers (10) which are tensioned for the pressing by a spring (30).

4. Handling apparatus according to one of claims 1 to 3, characterised in that the centering rail (12) possesses a sector (13) for crude centering and a sector (14) for fine centering, which are arranged one after the other and at the same level.

5. Handling apparatus according to claim 4, characterised in that the sector (13) for the crude centering consists of a support (33) with cylindrical rollers (34) which are arranged over its length and of rails (35) with rollers (46) which are arranged on both the sides which are parallel to the support (33).

6. Handling apparatus according to claims 4 or 5, characterised in that the sector (14) for the fine centering consists of a centering prism (37) on both of whose longitudinally extending sides are arranged rollers (47).

7. Handling apparatus according to claim 4, characterised in that the rollers (47) of the sector (14) for the fine centering are arranged displaced from one another on both longitudinally extending sides of the centering prism (37).

8. Handling apparatus according to one of claims 1 to 7, characterised in that the chain form conveyor (15) possesses a chain structure (16) with links (40) in the form of a double U-shape which are connected with one another by means of intermediate links (48).

9. Handling apparatus according to claim 8, characterised in that the one opening of the U-shape conforms to the measurements of the box to be produced.

10. Handling apparatus according to claim 2 and one of claims 8 and 9, characterised in that the separating arrangement (21) consists of a bar (41) which lines in the profile of the channel formed by the links (40), with the bar (41) projecting in a spiral shaped leader (42) and a spiral formed wire (43) welded to it.

## Revendications

1. Appareil de manutention pour la fabrication de boîtes, notamment de boîtes parallélépipédiques en forme de tunnel pour emballages et pour allumettes, comportant:
a) un magasin (1) contenant des flancs découpés;
b) un mécanisme d'alimentation (3) disposé au-dessous du magasin (1);
c) un transporteur (7) situé en aval du magasin (1) et le long duquel s'étendent des dispositifs de pliage hélicoïdaux (36, 38) pour le dressage et le pliage des flancs découpés;
d) ainsi qu'un réservoir (45) de colle, pourvu d'un disque applicateur de colle; caractérisé en ce que:
- le mécanisme d'alimentation (3) pour les flancs découpés comporte un éjecteur (4) à dents (28) en forme de coins;
- le transporteur (7) est un transporteur à bande qui comporte des organes presseurs (9) répartis sur la longueur de sa bande transporteuse (11);
- un rail de centrage (12) et un transporteur à chaîne (15) sont disposés au-dessous du transporteur à bande (7) de telle façon que l'extrémité du rail de centrage (12) recouvre la partie initiale du transporteur à chaîne (15), les flancs découpés, pliés sous la forme de boîtes dans le rail de centrage (12), étant repris par le transporteur à chaîne (15) et pressés contre le brin inférieur de la bande transporteuse (11).

2. Appareil de manutention selon la revendication 1, caractérisé en ce qu'un dispositif de triage (21) est disposé à la sortie du transporteur à bande (7).

3. Appareil de manutention selon la revendication 1 ou 2, caractérisé en ce que chacun des organes presseurs (9) est constitué d'un corps (29) présentant, à une extrémité, des rouleaux (10) qui sont précontraints pour le pressage par un ressort (30).

4. Appareil de manutention selon l'une des revendications 1 à 3, caractérisé en ce que le rail de centrage (12) présente un secteur (13) pour le centrage grossier et un secteur (14) pour le centrage fin, qui sont disposés l'un derrière l'autre et sur le même niveau.

5. Appareil de manutention selon la revendication 4, caractérisé en ce que le secteur (13) pour le centrage grossier est constitué d'un support (33) muni de rouleaux cylindriques (34) qui sont disposés sur sa longueur, et de rails (35) à rouleaux (46) qui sont montés des deux côtés du support (33) et parallèlement à celui-ci.

6. Appareil de manutention selon les revendications 4 ou 5, caractérisé en ce que le secteur (14) pour le centrage fin est constitué d'un prisme de centrage (37) sur les deux faces longitudinales duquel sont disposés des rouleaux (47).

7. Appareil de manutention selon la revendication 4, caractérisé en ce que les rouleaux (47) du secteur (14) pour le centrage fin sont disposés, tout en étant décalés les uns par rapport aux autres, sur les deux faces longitudinales du prisme de centrage (37).

8. Appareil de manutention selon l'une des revendications 1 à 7, caractérisé en ce que le transporteur (15) à chaîne profilée comporte une chaîne profilée (16) à maillons (40) en forme de double profilé en U, qui sont reliés entre eux par des maillons intermédiaires (48).

9. Appareil de manutention selon la revendication 8, caractérisé en ce que l'une des ouvertures du profilé en U correspond aux dimensions de la boîte à réaliser.

10. Appareil de manutention selon la revendication 2 et l'une des revendications 8 et 9, caractérisé en ce que le dispositif de triage (21) se compose d'une tige (41) qui repose dans le profil du canal formé par les maillons (40), la tige (41) se terminant par un brin (42) en forme de spirale et un fil (43) en forme de spirale soudé sur ce dernier.
